# EUROPÄISCHE PATENTSCHRIFT

(11) **EP 4 455 024 B1**
(45) Veröffentlichungstag und Bekanntmachung des Hinweises auf die Patenterteilung: **10.12.2025**
(21) Anmeldenummer: 24163094.6
(22) Anmeldetag: 13.03.2024
(51) Int. Cl.: B65B 5/10, B65B 35/00, B65B 25/00, B65B 35/04, B65B 35/12

(54) **VORRICHTUNG UND VERFAHREN ZUM BELADEN VON BEHÄLTERN MIT PLATTENFÖRMIGEN GEGENSTÄNDEN**
DEVICE AND METHOD FOR LOADING CONTAINERS WITH PLATE-SHAPED OBJECTS
DISPOSITIF ET PROCÉDÉ DE CHARGEMENT DE RÉCIPIENTS AVEC DES OBJETS EN FORME DE PLAQUE

(30) Priorität: 27.04.2023 DE 102023110847
(43) Veröffentlichungstag der Anmeldung: 30.10.2024
(73) Patentinhaber: Wächter Packautomatik Gmbh & Co. KG, 33181 Bad Wünnenberg (DE)
(72) Erfinder: Pankratz, Patrick, 33181 Bad Wünnenberg (DE)
(74) Vertreter: Ostermann, Thomas

(56) Entgegenhaltungen:
- EP-A1- 1 985 559
- WO-A1-2008/108338
- WO-A1-2019/079309
- CN-U- 213 264 116
- DE-A1- 19 535 791
- US-A1- 2013 202 394

## Beschreibung

Die Erfindung betrifft eine Vorrichtung zum Beladen von Behältern mit plattenförmigen Gegenständen mit einer Bereitschaftsstation zur Bereitstellung der plattenförmigen Gegenstände, einer Aufnahmeeinrichtung zum Aufnehmen der plattenförmigen Gegenstände von der Bereitschaftsstation und Verbringen in eine Ausrichtstation, einer Ablageeinrichtung zum Aufnehmen der plattenförmigen Gegenstände aus der Ausrichtstation und zum Ablegen der plattenförmigen Gegenstände in die Behälter.

Ferner betrifft die Erfindung ein Verfahren zum Beladen von Behältern mit plattenförmigen Gegenständen, wobei die angelieferten plattenförmigen Gegenstände in einer Bereitschaftsstellung gehalten werden, die plattenförmigen Gegenstände von der Bereitschaftsstellung in eine auszurichtende Stellung verbracht werden, die plattenförmigen Gegenstände ausgerichtet werden, die ausgerichteten plattenförmigen Gegenstände aufgenommen und in die Behälter eingelegt werden.

Aus der EP 1 342 666 B1 ist eine Vorrichtung und ein Verfahren zum Beladen von Behältern mit plattenförmigen Gegenständen bekannt. Die Vorrichtung umfasst eine zweisträngige Fördereinrichtung zum Transportieren der plattenförmigen Gegenstände in eine Bereitschaftsstation, in der sie mittels einer als Stapelgerät ausgebildeten Aufnahmeeinrichtung aus der Bereitschaftsstation angehoben, seitlich in einen mittleren Strang verschoben und auf denselben niedergelassen werden. In dem mittleren Strang ist eine Ausrichtstation vorgesehen, in der die plattenförmigen Gegenstände an einen ersten und zweiten Anschlag verschoben werden, so dass sie sich in einer ausgerichteten Stellung befinden. Nachfolgend werden mittels einer als ein Roboter ausgebildeten Ablageeinrichtung die plattenförmigen Gegenstände sequenziell aufgenommen und in einen auf einer Transportbahn bereitgestellten Behälter abgelegt. Nachteilig an der bekannten Vorrichtung ist, dass der Beladedurchsatz relativ gering ist.

Aus der WO 2019/079309 ist ein aufrechter Tisch zur Aufnahme eines plattenförmigen Gegenstandes, nämlich einer Glasplatte, bekannt. Die Glasplatte wird in der abgelegten Lage auf dem aufrechten Tisch von einem Schutzpapier umwickelt. Nach erfolgter Umwicklung wird die Glasplatte wieder von dem aufrechten Tisch entnommen, ohne dass eine Ausrichtung der Glasplatte erfolgt. Eine Ausrichtung gemäß der Erfindung, wobei die Glasplatte verschoben wird, erfolgt nicht.

Aus der DE 195 35 791 A1 ist eine Vorrichtung zum Beladen von Behältern mit plattenförmigen Gegenständen bekannt, welche eine Bereitschaftsstation zum Bereitstellen der plattenförmigen Gegenstände, eine Aufnahmeeinrichtung zum Aufnehmen der plattenförmigen Gegenstände von der Bereitschaftsstation und Verbringen in eine Ausrichtstation sowie eine Ablageeinrichtung zum Aufnehmen der plattenförmigen Gegenstände aus der Ausrichtstation und zum Ablegen der plattenförmigen Gegenstände in die Behälter vorsieht. Die Ausrichtstation umfasst einen horizontalen Ausrichttisch mit einem Förderband zum Befördern des abgelegten Gegenstandes bis zu einem Anschlag des Ausrichttisches. Nachteilig kann nur eine Ausrichtung an einer Seite des Gegenstandes erfolgen.

Aufgabe der vorliegenden Erfindung ist es, eine Vorrichtung und ein Verfahren zum Beladen von Behältern mit plattenförmigen Gegenständen derart anzugeben, dass auf herstellungstechnisch einfache Weise ein Beladungsdurchsatz erhöht werden kann.

Zur Lösung dieser Aufgabe weist die Erfindung die Merkmale des Patentanspruchs 1 auf.

Der besondere Vorteil der Erfindung besteht darin, dass ein Beladedurchsatz auf einfache Weise erhöht werden kann. Grundgedanke der Erfindung ist es, die plattenförmigen Gegenstände in einer anderen Ebene auszurichten als in der Ebene, in der sie bereitgestellt werden bzw. sich in der Bereitschaftsstellung befinden. Eine Ausrichtebene der plattenförmigen Gegenstände ist somit nicht parallel zu einer Ebene der Bereitschaftsstellung und der Einlegestellung der plattenförmigen Gegenstände in die jeweiligen Behälter. Es findet somit eine räumliche Entkopplung des Ausrichtens zu dem Zuführen bzw. Abführen der plattenförmigen Gegenstände statt. Vorteilhaft kann somit ein Raum oberhalb einer Transportbahn der Behälter für die Ausrichtung der plattenförmigen Gegenstände genutzt werden.

Nach der Erfindung weist die Ausrichtstation einen Ausrichttisch auf, der um eine horizontale Achse geneigt angeordnet ist. Vorteilhaft können auf diese Weise die plattenförmigen Gegenstände aufgrund ihres Eigengewichtes zur Anlage an einen ersten Anschlag gebracht werden. Der Ausrichtaufwand kann somit verringert werden.

Nach der Erfindung weist die Ausrichtstation eine Linearschiebeeinrichtung auf, die die plattenförmigen Gegenstände quer zu einer Transportrichtung der Behälter auf einem Ausrichttisch von einer Auflageposition in eine Entnahmeposition verbringen, in der sie ausgerichtet sind. Vorteilhaft können die plattenförmigen Gegenstände hierdurch in eine definierte ausgerichtete Lage verbracht werden.

Nach einer Weiterbildung der Erfindung ist der Ausrichttisch um eine weitere horizontale Achse gekippt angeordnet, so dass die plattenförmigen Gegenstände aufgrund ihres Eigengewichtes von der Auflageposition in die Entnahmeposition verbringbar sind. Vorteilhaft kann hierdurch der Ausrichtaufwand weiter reduziert werden.

Nach einer Weiterbildung der Erfindung ist die Aufnahmeeinrichtung und/oder die Ablageeinrichtung als ein Roboter ausgebildet, der einen in einem dreidimensionalen Raum bewegbaren Greifarm aufweist. Vorteilhaft können die plattenförmigen Gegenstände somit schnell und zielgerichtet in die Ausrichtstation verbracht bzw. von dieser wieder entnommen werden.

Nach einer Weiterbildung der Erfindung sind ein als Aufnahmeeinrichtung ausgebildeter erster Roboter und ein als Ablageeinrichtung ausgebildeter zweiter Roboter auf einer gemeinsamen Horizontaltraverse linear beweglich angeordnet, wobei sich die Horizontaltraverse quer zu einer Transportrichtung der transportierten Behälter verläuft. Die auszurichtenden plattenförmigen Gegenstände können sich in einer gestapelten Position in der Bereitschaftsstation befinden, so dass der erste Roboter die nächsten plattenförmigen Gegenstände aufnimmt, während der zweite Roboter die ausgerichteten plattenförmigen Gegenstände in die Behälter einlegt. Die beiden Roboter führen hierbei eine periodische Hin- und Herbewegung aus. Die maximale Ausrichtzeit, in der die plattenförmigen Gegenstände in der Ausrichtstation ausgerichtet werden müssen, muss gleich oder kleiner sein als die halbe Periodendauer der Roboterbewegung, insbesondere des ersten Roboters. Der Beladedurchsatz wird somit im Wesentlichen durch die Frequenz der Roboterbewegung bestimmt.

Nach einer Weiterbildung der Erfindung ist die Ausrichtstation bzw. ein Abschnitt des Ausrichttisches oberhalb einer Transportbahn angeordnet, entlang derer die Behälter gefördert werden. Vorteilhaft kann somit der Weg zum Ablegen der ausgerichteten plattenförmigen Gegenstände in die Behälter kleingehalten werden.

Zur Lösung des erfindungsgemäßen Verfahrens weist die Erfindung die Merkmale des Patentanspruchs 10 auf.

Der besondere Vorteil des erfindungsgemäßen Verfahrens besteht darin, dass durch eine räumliche Entkopplung einer Ausrichtung der plattenförmigen Gegenstände von einer Ebene der Bereitstellung und der Abführung der mit den plattenförmigen Gegenständen gefüllten Behälter ein Ausrichtvorgang beschleunigt werden kann. Aufgrund ihres Eigengewichtes werden die auszurichtenden plattenförmigen Gegenstände selbsttätig zur Anlage an einen ersten Anschlag kommen. Eine Steuerung der Ausrichtung wird nur zur Anlage an einen zweiten Anschlag benötigt. Vorteilhaft kann hierdurch der Ausrichtaufwand wesentlich reduziert werden.

Nach einer bevorzugten Ausführungsform der Erfindung erfolgt die Bewegung der plattenförmigen Gegenstände in die auszurichtende Stellung mittels eines ersten Roboters und von der ausgerichteten Stellung in die Behälter mittels eines zweiten Roboters. Vorteilhaft können hierdurch die plattenförmigen Gegenstände einfach in dem dreidimensionalen Raum bewegt werden, wobei die Roboter jeweils eine periodische Hin- und Herbewegung durchführen. Die Aufnahmefrequenz des ersten Roboters gibt den Beladedurchsatz der plattenförmigen Gegenstände vor. Während einer Rückbewegung des ersten Roboters von der Ausrichtstation zu der Bereitschaftsstation können die plattenförmigen Gegenstände mit einer maximalen Ausrichtdauer ausgerichtet werden. Falls die Ausrichtdauer kleiner als die halbe Periodendauer des ersten Roboters ist, kann die Frequenz des zweiten Roboters kleiner sein als die Frequenz des ersten Roboters. Erfindungsgemäß findet eine Funktionstrennung statt. Der erste Roboter dient ausschließlich zum Transport der plattenförmigen Gegenstände von der Bereitschaftsstation in die Ausrichtstation. Der zweite Roboter dient ausschließlich zum Transport der plattenförmigen Gegenstände aus der Ausrichtstation in die die bereitgestellten Behälter.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Fig. 1: eine perspektivische Darstellung einer erfindungsgemäßen Beladevorrichtung für plattenförmige Gegenstände,
- Fig. 2: eine schematische Vorderansicht einer Ausrichtstation mit einem aufrecht angeordneten Ausrichttisch,
- Fig. 3: eine schematische Seitenansicht der Ausrichtstation,
- Fig. 4: eine perspektivische Vorderansicht einer Ausrichtstation nach einer alternativen Ausführungsform,
- Fig. 5: ein Zeitdiagramm des Beladevorgangs und
- Fig. 6: Eine Vorderansicht einer Ausrichtstation mit einem faltbaren Gegenstand.

Eine Vorrichtung zum Beladen von Behältern mit plattenförmigen Gegenständen 1 weist im Wesentlichen eine Aufnahmeeinrichtung 2 zur Aufnahme der plattenförmigen Gegenstände 1, eine Ablageeinrichtung 3 zur Ablage der plattenförmigen Gegenstände 1 sowie eine Ausrichtstation 4 zum Ausrichten der plattenförmigen Gegenstände 1 auf.

Die Ausrichtstation 4 umfasst einen Ausrichttisch 5, der um eine erste horizontale Achse A1 in einem spitzen Winkel φ geneigt angeordnet ist. Der Neigungswinkel φ verläuft in einer Ebene einer Transportrichtung 6, entlang derer die Behälter auf einer Transportbahn 7 kontinuierlich bewegt werden. Die Transportbahn 7 kann beispielsweise als ein Riemenförderer ausgebildet sein.

In einem unteren Randbereich weist der Ausrichttisch 5 einen ersten Anschlag 8 auf. Der erste Anschlag 8 schließt sich unmittelbar an einer um den Neigungswinkel φ geneigt angeordneten Stützfläche 9 des Ausrichttisches 5 an.

Die Stützfläche 9 kann durch eine Mehrzahl von nebeneinander angeordneten Rollen 10 als Führungsmittel ausgebildet sein, so dass der auf der Stützfläche 9 abgelegte plattenförmige Gegenstand 1 mittels eines die Rollen 10 antreibenden Rollenantriebs 11 quer zur Transportrichtung 6 linear bewegt werden, bis sie an einem zweiten Anschlag 12 zur Anlage kommen, der an einem seitlichen Randbereich des Ausrichttisches 4 angeordnet ist. Der Rollenantrieb 11 ist zusammen mit den Rollen 10 eine Linearschiebeinrichtung zum Verschieben des plattenförmigen Gegenstandes 1 von einer Auflageposition 39 (auszurichtende Stellung des Gegenstandes 1) unter Anlage an der Stützfläche 9 des Ausrichttisches 5 linear in eine Entnahmeposition 40 (Ausrichtstellung des plattenförmigen Gegenstandes 1), auf der Stützfläche 9 des Ausrichttisches 5.

Nach einer nicht dargestellten alternativen Ausführungsform der Erfindung kann die Linearschiebeeinrichtung auch als ein Band- oder Riemenförderer ausgebildet sein.

In die Auflageposition 39 an dem Ausrichttisch 5 wird der plattenförmige Gegenstand 1 mittels der Aufnahmeeinrichtung 2 befördert, die als ein erster Roboter 2 mit einem bewegbaren Greifarm 13 und einem Mehrsaugstrang 14 an einem freien Ende des Greifarms 13 ausgebildet ist. Die Ablageeinrichtung 3 umfasst einen zweiten Roboter 3, der ebenfalls einen Greifarm 13 mit einem Mehrsaugstrang 14 aufweist. Im vorliegenden Ausführungsbeispiel sind der erste Roboter 2 und der zweite Roboter 3 gleich ausgebildet.

Der erste Roboter 2 und der zweite Roboter 3 sind an einer gemeinsamen Horizontaltraverse 15 aufgehängt und entlang der Horizontaltraverse 15 verschiebbar angeordnet. Die Horizontaltraverse 15 ist oberhalb der Transportbahn 7 und oberhalb einer die plattenförmigen Gegenstände 1 in vorzugsweise gestapelter Anordnung bereitstellenden Bereitschaftsstation 16, 16' angeordnet. Zu diesem Zweck ist die Horizontaltraverse 15 durch entsprechende Säulen 17 abgestützt.

Im vorliegenden Ausführungsbeispiel erfolgt die Zuführung der plattenförmigen Gegenstände 1 von zwei gegenüberliegenden Seiten der Transportbahn 7, entlang derer die Behälter transportiert werden. Eine erste Bereitschaftsstation 16 ist auf einer ersten Seite der Transportbahn 7 und eine zweite Bereitschaftsstation 16' auf einer gegenüberliegenden Seite derselben angeordnet. Sowohl an der ersten Bereitschaftsstation 16 als auch in der zweiten Bereitschaftsstation 16' werden die plattenförmigen Gegenstände 1 in einer gestapelten Anordnung bereitgestellt. Eine Fördereinrichtung 18 kann zum Transportieren der plattenförmigen Gegenstände 1 in die Bereitschaftsstation 16, 16' vorgesehen sein.

Im vorliegenden Ausführungsbeispiel umfasst die Bereitschaftsstation 16, 16' jeweils acht Stapel von plattenförmigen Gegenständen 1, die in zwei parallel zur Transportrichtung 6 verlaufenden Reihen angeordnet sind. Die Horizontaltraverse 15 verläuft durchgehend von einem der Transportbahn 7 abgewandten Außenrand der ersten Bereitschaftsstation 16 bis zu einem der Transportbahn 7 abgewandten Rand der zweiten Bereitschaftsstation 16', damit alle Stapel der plattenförmigen Gegenstände 1 aufgenommen werden können.

Die plattenförmigen Gegenstände 1 sind als starre Korpusteile von Möbeln, wie beispielsweise Schränken oder Regalen, ausgebildet. Sie werden durch die erfindungsgemäße Vorrichtung so ausgerichtet, dass sie lagerichtig in die aus einem Kartonmaterial bestehenden Behälter eingesetzt werden können.

Nach einer ersten Ausführungsform der Erfindung wird davon ausgegangen, dass der erste Roboter 2 ausschließlich als Aufnahmeeinrichtung zur Aufnahme der plattenförmigen Gegenstände 1 von der Bereitschaftsstation 16 in die Ausrichtstation 4 und der zweite Roboter 3 ausschließlich als Ablageeinrichtung zum Aufnehmen der plattenförmigen Gegenstände 1 aus der Ausrichtstation 4 und Ablegen derselben in den Behälter dient.

Figur 5 zeigt die Ansteuerung der beiden Roboter 2, 3 mit den Schaltsignalen S1, S1'. Der erste Roboter 2 erhält ein Ansteuersignal S1 zum Durchführen einer Aufnahmebewegung mit dem am freien Ende des Greifarms 13 angesaugten Gegenstand 1von der Bereitschaftsstation 16 zu der Ausrichtstation 4 und einer Rückbewegung ohne Gegenstand 1 zu der Bereitschaftsstation 16 mit einer Frequenz f₁. Die Aufnahmebewegung ist gleichlang zu der Rückbewegung, so dass der erste Roboter 2 eine wiederkehrende Hin- und Rückbewegung in einer Periodendauer T1 durchläuft. Die Aufnahmedauer beträgt somit T1/2.

Der zweite Roboter 3 durchläuft eine Ablagebewegung unter Ergreifen des ausgerichteten plattenförmigen Gegenstandes 1 an seinen Saugnäpfen von der Ausrichtstation 4 zu dem auf der Transportbahn 7 angeordneten Behälter und eine Rückbewegung zurück zu der Ausrichtstation 4 ohne Gegenstand mit einer Frequenz f₂. Die periodische Hin- und Herbewegung des zweiten Roboters 3 verläuft somit in einer Periodendauer T2. Da die Hin- und Herbewegung gleich lang ist, beträgt die Ablagedauer T2/2. Im vorliegenden Ausführungsbeispiel ist angenommen, dass die Aufnahmefrequenz f₁ des ersten Roboters 2 gleich ist zu der Ablagefrequenz f₂ des zweiten Roboters 3 ist. Die Periodendauer T1 ist gleich der Periodendauer T2.

Die Ausrichtung der plattenförmigen Gegenstände 1 in der Ausrichtstation 4 erfolgt während der Rückbewegung des ersten Roboters 2. Eine maximale Ausrichtzeit t_{R} beträgt somit T1/2.

Wenn die Ausrichtzeit t_{R} kleiner ist als T1/2 kann die Ablegezeit des zweiten Roboters 3 größer gewählt sein. In diesem Fall kann der zweite Roboter 3 mit einer geringeren Geschwindigkeit angesteuert werden als der erste Roboter 2. Die maximal mögliche Ausrichtzeit t_{R} wird somit vorgegeben von der Aufnahmefrequenz f₁ des ersten Roboters 2. Je größer die Aufnahmefrequenz f₁ ist, desto kleiner muss die maximale Ausrichtzeit t_{R} sein. Denn die maximale Ausrichtzeit t_{R} darf nicht größer sein als die halbe Periodendauer T1/2 des ersten Roboters 2, da anderenfalls kein kontinuierliches gleichfrequentes Aufnehmen der plattenförmigen Gegenstände 1 gegeben ist.

Nach einer weiteren Ausführungsform der Erfindung ist ein Ausrichttisch 5' gemäß Figur 4 vorgesehen, der im Unterschied zu der ersten Ausführungsform nach den Figuren 2 und 3 nicht nur um eine erste horizontale Achse A1 um den Neigungswinkel φ geneigt angeordnet ist, sondern darüber hinaus um eine zweite horizontale Achse A2 um den Kippwinkel β gekippt angeordnet ist. Die zweite horizontale Achse A2 verläuft senkrecht zu der ersten horizontalen Achse A1. Wie aus Figur 4 zu ersehen ist, ist der im unteren Randbereich des Ausrichttisches 5' angeordnete erste Anschlag 8 nicht horizontal verlaufend angeordnet, sondern in Richtung des zweiten Anschlages 12 bezüglich einer Horizontalebene gekippt verlaufend, so dass der plattenförmige Gegenstand 1 aufgrund seines Eigengewichtes zu dem im seitlichen Randbereich befindlichen zweiten Anschlag 12 bewegbar ist. Bei dieser Ausführungsform kann auf die Linearschiebeeinrichtung 11 verzichtet werden. Diese Ausführungsform ist für Ausrichtvorgänge vorgesehen, bei denen die Aufnahmefrequenz f₁ des ersten Roboters 2 relativ klein vorgegeben wird, so dass ausreichend Zeit für den Ausrichtvorgang vorgehalten ist.

Im vorliegenden Ausführungsbeispiel werden die in den beiden Bereitschaftsstionen 16, 16' bereitgestellten plattenförmigen Gegenständen 1 mit denselben Robotern 2, 3 zu der Ausrichtstation 4 bewegt, ausgerichtet und von derselben in die Behälter bewegt. In einem ersten Zeitabschnitt werden die plattenförmigen Gegenstände 1 der ersten Bereitschaftsstation 16 von dem ersten Roboter 2 aufgenommen, zur Ausrichtstation 4 bewegt und die ausgerichteten Gegenstände 1 von dem zweiten Roboter 3 in die Behälter abgelegt. In einem zweiten Abschnitt erfolgt eine Funktionsumkehrung des ersten Roboters 2 und des zweiten Roboters 3. Zur Aufnahme der in der zweiten Bereitschaftsstation 16' angeordneten Gegenstände 1 wird der zweite Roboter 3 derart angesteuert, dass er die plattenförmigen Gegenstände 1 der zweiten Bereitschaftsstation 16' aufnimmt und zur Ausrichtstation 4 bewegt, während der erste Roboter 2 die ausgerichteten Gegenstände 1 aufnimmt und in die Behälter einsetzt. Vorteilhaft kann hierdurch eine große Anzahl von plattenförmigen Gegenständen 1 ausgerichtet und in die Behälter eingesetzt werden.

Nach einer nicht dargestellten alternativen Ausführungsform der Erfindung kann die Transportbahn 7 zweisträngig ausgebildet sein mit zwei Reihen von linear geförderten offenen Behältern, so dass eine Beladung der Behälter gleichzeitig von den beiden gegenüberliegenden Bereitschaftsstationen 16, 16' erfolgen kann oder durch den zweiten Roboter 3, wenn er gleichzeitig zwei plattenförmige Gegenstände 1 aufnehmen kann. Dasselbe gilt für den ersten Roboter 2. Wenn jeder Bereitschaftsstation 16, 16' ein Roboter zur Aufnahme zugeordnet ist, kann den jeweils dem Strang der Transportbahn 7 zugeordneter Ausrichttisch 5 lediglich ein einziger Roboter zugeordnet sein, der zum Ablegen der ausgerichteten plattenförmigen Gegenständen 1 sowohl eines der ersten Bereitschaftsstation 16 zugeordneten ersten Ausrichttisches 5 und eines der zweiten Bereitschaftsstation 16' zugeordneten zweiten Ausrichttisches 5' dient. Vorteilhaft kann hierdurch ein Roboter eingespart werden.

Nach einer weiteren Ausführungsform der Erfindung kann eine Ausrichtvorrichtung zum Ausrichten von mehrteiligen plattenförmigen Gegenständen 1' vorgesehen sein. Bei dem mehrteiligen Gegenstand 1' kann es sich beispielsweise um eine Rückwand eines Schrankes oder eines Regals handeln, die über mindestens ein Scharnier 19 verfügt, so dass mindestens zwei Teile 20 des plattenförmigen Gegenstandes 1' schwenkbar zueinander angeordnet sind. Es wird vorausgesetzt, dass die Teile 20 über die Scharniere 19 einstückig miteinander verbunden sind.

Der mehrteilige plattenförmige Gegenstand 1' wird in der Bereitschaftsstation 16, 16' in einer ausgeklappten Lage bereitgestellt. Die Teile 20 des Gegenstandes 1' verlaufen somit in einer gemeinsamen Erstreckungsebene.

Mittels des ersten Roboters 2 werden die plattenförmigen Gegenstände 1' jeweils aufgenommen und in der Ausrichtstation 4 an dem geneigten Ausrichttisch 5 abgelegt. In einem nächsten Schritt wird das eine Teil 20' durch den zweiten Roboter 3 niedergehalten und das andere Teil 20" unter Ansaugen der Fläche des Teils 20 von dem ersten Roboter 2 angehoben, und zwar so weit, dass es um eine Achse 21 des Scharniers 19 in Richtung des ersten Teils 20 verschwenkt wird. Sobald das zweite Teil 20' um 90° durch Anheben verschwenkt wurde, gibt der zweite Roboter 3 das erste Teil 20 frei, so dass der erste Roboter 2 das zweite Teil 20" auf das erste Teil 20' durch Weiterverschwenken bewegen kann. Die beiden Teile 20' und 20" sind somit übereinander angeordnet. Mittels der Linearschiebeeinrichtung 11 wird nun der zusammengeklappte Gegenstand 1' unter Anlage an dem ersten Anschlag 8 in Richtung des zweiten Anschlags 12 bewegt und von dem zweiten Roboter 3 erfasst und in den Behälter lagerichtig abgelegt. Der zweite Roboter 3 dient beim Einklappen des Gegenstandes 1' als Halteeinrichtung zum Halten des ersten Teils 20' des plattenförmigen Gegenstandes 1'.

Es hat sich als vorteilhaft herausgestellt, wenn der spitze Neigungswinkel φ in einem Bereich zwischen 10° und 30° liegt.

Bevorzugt ist der Ausrichttisch 5 derart relativ zu der Transportbahn 7 angeordnet, dass ein den zweiten Anschlag 12 aufweisender Abschnitt des Ausrichttisches 5 vertikal oberhalb der Transportbahn 7 angeordnet ist. Auf diese Weise sind die Wege für das Ablegen der Gegenstände 1, 1' in die Behälter relativ kurz.

Der Ausrichttisch 5, 5' weist eine geneigte Stützfläche zur Anlage einer Flachseite des plattenförmigen Gegenstandes 1 auf. Der erste Anschlag 8 wird durch eine Anschlagleiste gebildet, die sich untenseitig der Stützfläche anschließt.

Die Roboter 2, 3 können jeweils als Mehrachs-Knickroboter ausgebildet sein.

Nach einer nicht dargestellten alternativen Ausführungsform der Erfindung kann der Greifarm 13 der Roboter 2, 3 einen solchen Mehrsaugstrang 14 aufweisen, dass er gleichzeitig mehrere, insbesondere zwei, plattenförmige Gegenstände 1, 1' aufnehmen und ablegen kann.

## Patentansprüche

1. Vorrichtung zum Beladen von Behältern mit plattenförmigen Gegenständen (1, 1') mit
- einer Bereitschaftsstation (16, 16') zur Bereitstellung der plattenförmigen Gegenstände (1, 1'),
- einer Aufnahmeeinrichtung (2) zum Aufnehmen der plattenförmigen Gegenstände (1, 1') von der Bereitschaftsstation (16, 16') und Verbringen in eine Ausrichtstation (4),
- einer Ablageeinrichtung (3) zum Aufnehmen der plattenförmigen Gegenstände (1, 1') aus der Ausrichtstation (4) und zum Ablegen der plattenförmigen Gegenstände (1, 1') in die Behälter,
**dadurch gekennzeichnet, dass** die Ausrichtstation (4) einen aufrechtstehenden Ausrichttisch (5, 5') aufweist, der einen ersten Anschlag (8) in einem unteren Randbereich und eine zu dem ersten Anschlag (8) senkrecht stehenden zweiten Anschlag (12) an einem seitlichen Randbereich aufweist, wobei der Ausrichttisch (5, 5') zu einer horizontalen Achse (A1) geneigt angeordnet ist und wobei der Ausrichttisch (5, 5') mit einer vertikalen Ebene einen spitzen Neigungswinkel (φ) einschließt, so dass der plattenförmige Gegenstand (1, 1') aufgrund seines Eigengewichtes an dem ersten Anschlag (8) zur Anlage kommt, und dass die Ausrichtstation (4) eine Linearschiebeeinrichtung (11, 10) aufweist zum Verschieben des plattenförmigen Gegenstandes (1, 1') von einer Auflageposition (39), in der der plattenförmige Gegenstand (1, 1') auf dem Ausrichttisch (5, 5') abgelegt ist, entlang des ersten Anschlags (8) in eine Entnahmeposition (40), in der der plattenförmige Gegenstand (1, 1') an dem ersten Anschlag (8) und dem zweiten Anschlag (12) anliegt und von der Ablageeinrichtung (3) aufnehmbar ist.

2. Vorrichtung nach Anspruch 1, **dadurch gekennzeichnet, dass** der Ausrichttisch (5') um eine senkrecht zu der horizontalen Achse (A1) verlaufende horizontale Achse (A2) um einen spitzen Winkel (β) verkippt angeordnet ist, so dass der plattenförmige Gegenstand (1, 1') selbsttätig aufgrund des Eigengewichtes aus einer Auflageposition (39), in der der plattenförmige Gegenstand (1, 1') auf dem Ausrichttisch (5') ablegbar ist, in eine Entnahmeposition (40), in der der plattenförmige Gegenstand (1, 1') an dem ersten Anschlag (8) und zweiten Anschlag (12) förderbar ist, zur Aufnahme durch die Ablageeinrichtung (3).

3. Vorrichtung nach Anspruch 1 oder 2, **dadurch gekennzeichnet, dass** der Ausrichttisch (5, 5') eine geneigte Stützfläche zur Anlage einer Flachseite des plattenförmigen Gegenstandes (1) aufweist und dass der erste Anschlag (8) durch eine Anschlagleiste gebildet ist, die sich untenseitig der Stützfläche anschließt.

4. Vorrichtung nach einem der Ansprüche 1 bis 3, **dadurch gekennzeichnet, dass** die Linearschiebeeinrichtung (10, 11) als Band-, Rollen- oder Riemenförderer ausgebildet ist.

5. Vorrichtung nach einem der Ansprüche 1 bis 4, **dadurch gekennzeichnet, dass** die Aufnahmeeinrichtung (2) und/oder die Ablageeinrichtung (3) als ein Roboter mit einem in einem dreidimensionalen Raum bewegbaren Greifarm (13) angeordnet ausgebildet ist.

6. Vorrichtung nach Anspruch 5, **dadurch gekennzeichnet, dass** der Greifarm (13) ein Mehrsaugstrang aufweist zur Aufnahme von mehreren plattenförmigen Gegenständen (1, 1').

7. Vorrichtung nach einem der Ansprüche 1 bis 6, **dadurch gekennzeichnet, dass** die Aufnahmeeinrichtung (2) durch einen ersten Roboter und die Ablageeinrichtung (3) durch einen zweiten Roboter gebildet sind, wobei der erste Roboter (2) und der zweite Roboter (3) über eine gemeinsame Horizontaltraverse (15) quer zu einer Transportrichtung (6) der über eine Transportbahn (7) bereitgestellten Behälter verschiebbar angeordnet sind.

8. Vorrichtung nach einem der Ansprüche 1 bis 7, **dadurch gekennzeichnet, dass** der Ausrichttisch (5, 5') zumindest teilweise oberhalb der Transportbahn (7) der Behälter angeordnet ist, wobei ein Abschnitt des Ausrichttisches (5, 5'), in dem sich die plattenförmigen Gegenstände (1, 1') in der Entnahmeposition (40) befinden, vertikal oberhalb der Transportbahn (7) angeordnet ist.

9. Vorrichtung nach einem der Ansprüche 1 bis 8, **dadurch gekennzeichnet, dass** die plattenförmigen Gegenstände (1') mehrteilig ausgebildet sind und dass eine Halteeinrichtung (3) zum Halten eines ersten Teils (20, 20') des Gegenstandes (1') an dem Ausrichttisch (5) vorgesehen ist und dass ein Saugarmroboter (2) derart eingerichtet ist, dass ein zweiter Teil (20") des Gegenstandes (1') von dem Ausrichttisch (5) anhebbar und in eine Auflageposition auf den ersten Teil (20, 20') bringbar ist.

10. Verfahren zum Beladen von Behältern mit plattenförmigen Gegenständen (1, 1'), wobei die angelieferten plattenförmigen Gegenstände (1, 1') in einer Bereitschaftsstellung (16, 16') gehalten werden, die plattenförmigen Gegenstände (1, 1') von der Bereitschaftsstellung (16,16') in eine Auflageposition (39) an einer Ausrichtstation verbracht werden, die plattenförmigen Gegenstände (1, 1') ausgerichtet werden, die ausgerichteten plattenförmigen Gegenstände (1, 1') aufgenommen und in die Behälter eingelegt werden, **dadurch gekennzeichnet, dass** die plattenförmigen Gegenstände (1, 1') aufrecht ausgerichtet werden, wobei das Ausrichten an einem ersten Anschlag (8) selbsttätig mittels eines Eigengewichtes des abgelegten plattenförmigen Gegenstandes (1, 1') erfolgt und die plattenförmigen Gegenstände (1, 1') unter Anlage von einer Flachseite derselben an einer Stützfläche (9) entlang des ersten Anschlags (8) von der Auflageposition (39) in die ausgerichtete Stellung (40) verbracht werden.

11. Verfahren nach Anspruch 10, **dadurch gekennzeichnet, dass** die plattenförmigen Gegenstände (1, 1') mittels eines ersten Roboters (2) mit einer Aufnahmefrequenz (f₁) in die auszurichtende Stellung (39) verbracht werden und mittels eines zweiten Roboters (3) mit einer Ablagefrequenz (f₂) aus der ausgerichteten Stellung (40) in die Behälter eingelegt werden.

## Claims

1. A device for loading containers with plate-shaped objects (1, 1'), having
- a standby station (16, 16') for providing the plate-shaped objects (1, 1'),
- a receiving apparatus (2) for receiving the plate-shaped objects (1, 1') from the standby station (16, 16') and transporting them into an alignment station (4),
- a depositing apparatus (3) for receiving the plate-shaped objects (1, 1') from the alignment station (4) and for depositing the plate-shaped objects (1, 1') into the containers,
**characterized in that** the alignment station (4) has an upright alignment table (5, 5') which has a first stop (8) in a lower edge region and a second stop (12) perpendicular to the first stop (8) at a lateral edge region, wherein the alignment table (5, 5') is arranged inclined to a horizontal axis (A1) and wherein the alignment table (5, 5') encloses an acute angle of inclination (ϕ) with a vertical plane, so that the plate-shaped object (1, 1') comes to lie in contact with the first stop (8) due to its own weight, and that the alignment station (4) has a linear sliding apparatus (11, 10) for displacing the plate-shaped object (1, 1') from a support position (39), in which the plate-shaped object (1, 1') is deposited on the alignment table (5, 5'), along the first stop (8) into a removal position (40), in which the plate-shaped object (1, 1') lies in contact with the first stop (8) and the second stop (12), and can be received by the depositing apparatus (3).

2. The device according to Claim 1, **characterized in that** the alignment table (5') is arranged tilted by an acute angle (β) about a horizontal axis (A2) running perpendicularly to the horizontal axis (A1), so that the plate-shaped object (1, 1') can be automatically transported due to its own weight from a support position (39), in which the plate-shaped object (1, 1') can be deposited on the alignment table (5'), into a removal position (40), in which the plate-shaped object (1, 1') can be conveyed on the first stop (8) and second stop (12), for reception by the depositing apparatus (3).

3. The device according to Claim 1 or 2, **characterized in that** the alignment table (5, 5') has an inclined supporting surface for contacting a flat side of the plate-shaped object (1) and that the first stop (8) is formed by a stop strip which adjoins the supporting surface on the underside.

4. The device according to any one of Claims 1 to 3, **characterized in that** the linear sliding apparatus (10, 11) is configured as a band, roller or belt conveyor.

5. The device according to any one of Claims 1 to 4, **characterized in that** the receiving apparatus (2) and/or the depositing apparatus (3) is/are configured as a robot having a gripping arm (13) which can be moved in a three-dimensional space.

6. The device according to Claim 5, **characterized in that** the gripping arm (13) has a multi- suction rod for receiving multiple plate-shaped objects (1, 1').

7. The device according to any one of Claims 1 to 6, **characterized in that** the receiving apparatus (2) is formed by a first robot, and the depositing apparatus (3) is formed by a second robot, wherein the first robot (2) and the second robot (3) are arranged so they can be displaced via a common horizontal cross-member (15) transversely to a transport direction (6) of the containers provided via a conveyor track (7).

8. The device according to any one of Claims 1 to 7, **characterized in that** the alignment table (5, 5') is arranged at least partially above the conveyor track (7) of the containers, wherein a portion of the alignment table (5, 5'), in which the plate-shaped objects (1, 1') are located in the removal position (40), is arranged vertically above the conveyor track (7).

9. The device according to any one of Claims 1 to 8, **characterized in that** the plate-shaped objects (1') are configured in multiple parts and that a holding apparatus (3) for holding a first part (20, 20') of the object (1') is provided on the alignment table (5), and that a suction arm robot (2) is adapted such that a second part (20") of the object (1') can be lifted from the alignment table (5) and can be brought into a support position on the first part (20, 20').

10. A method for loading containers with plate-shaped objects (1, 1"), wherein the delivered plate-shaped objects (1, 1') are held in a standby position (16, 16'), the plate-shaped objects (1, 1') are transported from the standby position (16,16') into a support position (39) at an alignment station, the plate-shaped objects (1, 1') are aligned, the aligned plate-shaped objects (1, 1') are received and inserted into the containers, **characterized in that** the plate-shaped objects (1, 1') are aligned in an upright manner, wherein the alignment is carried out automatically at a first stop (8) by means of the own weight of the deposited plate-shaped object (1, 1') and the plate-shaped objects (1, 1') are transported along the first stop (8) from the support position (39) into the aligned position (40), with a flat side of the same lying in contact with a supporting surface (9).

11. The method according to Claim 10. **characterized in that** the plate-shaped objects (1, 1') are transported by means of a first robot (2) with a receiving frequency (f₁) into the position (39) to be aligned and are inserted by means of a second robot (3) with a depositing frequency (f₂) from the aligned position (40) into the containers.

## Revendications

1. Dispositif pour charger des récipients avec des objets en forme de plaque (1, 1') comprenant
- un poste d'attente (16, 16') pour la mise à disposition des objets en forme de plaque (1, 1'),
- un appareil de réception (2) pour recevoir les objets en forme de plaque (1, 1') à partir du poste d'attente (16, 16') et les amener à un poste d'alignement (4),
- un appareil de dépôt (3) pour recevoir les objets en forme de plaque (1, 1') provenant du poste d'alignement (4) et pour déposer les objets en forme de plaque (1, 1') dans les récipients,
**caractérisé en ce que** le poste d'alignement (4) présente une table d'alignement verticale (5, 5') qui présente une première butée (8) dans une zone de bord inférieure et une deuxième butée (12) perpendiculaire à la première butée (8) dans une zone de bord latérale, la table d'alignement (5, 5') étant agencée de manière inclinée par rapport à un axe horizontal (A1) et la table d'alignement (5, 5') formant un angle d'inclinaison aigu (φ) avec un plan vertical, de telle sorte que l'objet en forme de plaque (1, 1') vient en application contre la première butée (8) en raison de son propre poids, et **en ce que** le poste d'alignement (4) présente un appareil de déplacement linéaire (11, 10) pour déplacer l'objet en forme de plaque (1, 1') d'une position d'appui (39), dans laquelle l'objet en forme de plaque (1, 1') est déposé sur la table d'alignement (5, 5'), le long de la première butée (8), vers une position de prélèvement (40) dans laquelle l'objet en forme de plaque (1, 1') s'applique contre la première butée (8) et la deuxième butée (12) et peut être prélevé par l'appareil de dépôt (3).

2. Dispositif selon la revendication 1, **caractérisé en ce que** la table d'alignement (5') est agencée de manière inclinée d'un angle aigu (β) autour d'un axe horizontal (A2) perpendiculaire à l'axe horizontal (A1), de telle sorte que l'objet en forme de plaque (1, 1') peut être amené automatiquement en raison de son propre poids d'une position d'appui (39), dans laquelle l'objet en forme de plaque (1, 1') peut être déposé sur la table d'alignement (5'), à une position de prélèvement (40), dans laquelle l'objet en forme de plaque (1, 1') peut être déplacé au niveau de la première butée (8) et de la deuxième butée (12) pour la réception par l'appareil de dépôt (3).

3. Dispositif selon la revendication 1 ou 2, **caractérisé en ce que** la table d'alignement (5, 5') présente une surface de soutien inclinée pour l'application d'un côté plat de l'objet en forme de plaque (1) et **en ce que** la première butée (8) est formée par une barre de butée qui se raccorde du côté inférieur à la surface de soutien.

4. Dispositif selon l'une quelconque des revendications 1 à 3, **caractérisé en ce que** l'appareil de déplacement linéaire (10, 11) est réalisé sous forme de convoyeur à bande, à rouleaux ou à courroie.

5. Dispositif selon l'une quelconque des revendications 1 à 4, **caractérisé en ce que** l'appareil de réception (2) et/ou l'appareil de dépôt (3) est réalisé en étant agencé sous la forme d'un robot avec un bras de préhension (13) mobile dans un espace tridimensionnel.

6. Dispositif selon la revendication 5, **caractérisé en ce que** le bras de préhension (13) présente une conduite d'aspiration multiple pour recevoir plusieurs objets en forme de plaque (1, 1').

7. Dispositif selon l'une quelconque des revendications 1 à 6, **caractérisé en ce que** l'appareil de réception (2) est formé par un premier robot et l'appareil de dépôt (3) par un deuxième robot, le premier robot (2) et le deuxième robot (3) étant agencés de manière déplaçable transversalement à une direction de transport (6) des récipients mis à disposition sur une voie de transport (7) via une traverse horizontale commune (15).

8. Dispositif selon l'une quelconque des revendications 1 à 7, **caractérisé en ce que** la table d'alignement (5, 5') est agencée au moins en partie au-dessus de la voie de transport (7) des récipients, une section de la table d'alignement (5, 5') dans laquelle se trouvent les objets en forme de plaque (1, 1') dans la position de prélèvement (40) étant agencée verticalement au-dessus de la voie de transport (7).

9. Dispositif selon l'une quelconque des revendications 1 à 8, **caractérisé en ce que** les objets en forme de plaque(1') sont réalisés à plusieurs parties et **en ce qu'**un appareil de maintien (3) est prévu pour maintenir une première partie (20, 20') de l'objet (1') sur la table d'alignement (5) et **en ce qu'**un robot à bras aspirant (2) est adapté de telle sorte qu'une deuxième partie (20") de l'objet (1') peut être soulevée de la table d'alignement (5) et amenée dans une position d'appui sur la première partie (20, 20').

10. Procédé pour charger des récipients avec des objets en forme de plaque (1, 1"), les objets en forme de plaque (1, 1') livrés étant maintenus dans une position d'attente (16, 16'), les objets en forme de plaque (1, 1') étant amenés de la position d'attente (16, 16') vers une position d'appui (39) au niveau d'un poste d'alignement, les objets en forme de plaque (1, 1') étant alignés, les objets en forme de plaque alignés (1, 1') étant reçus et placés dans les récipients, **caractérisé en ce que** les objets en forme de plaque (1, 1') sont alignés à la verticale, l'alignement s'effectuant automatiquement au niveau d'une première butée (8) au moyen d'un poids propre de l'objet en forme de plaque (1, 1') déposé, et les objets en forme de plaque (1, 1') étant amenés de la position d'appui (39) à la position alignée (40) en appliquant un côté plat de ceux-ci contre une surface de soutien (9) le long de la première butée (8).

11. Procédé selon la revendication 10, **caractérisé en ce que** les objets en forme de plaque (1, 1') sont amenés dans la position à aligner (39) au moyen d'un premier robot (2) avec une fréquence de réception (f₁) et sont placés dans les récipients au moyen d'un deuxième robot (3) avec une fréquence de dépôt (f₂) à partir de la position alignée (40).
